# FASCICULE DE BREVET EUROPEEN

(11) **EP 0 002 865 B1**
(45) Date de publication et mention de la délivrance du brevet: **02.09.1981**
(21) Numéro de dépôt: 78200375.0
(22) Date de dépôt: 18.12.1978
(51) Int. Cl.: E04H 3/12

(54) **Installation pour transformer à volonté une salle**
Vorrichtung zur beliebigen Umwandlung eines Saales
Installation to transform a hall at will

(30) Priorité: 23.12.1977 BE 183783; 22.05.1978 BE 187889; 27.10.1978 BE 191401
(43) Date de publication de la demande: 11.07.1979
(73) Titulaire: Wijnant, Armand, B-1770 Liedekerke (BE)
(72) Inventeur: Wijnant, Armand, B-1770 Liedekerke (BE)
(74) Mandataire: De Brabanter, Maurice

## Description

La présente invention est relative à une installation pour transformer à volonté une salle à plancher fixe en une salle de sport ou de gymnastique ou en une salle de théâtre ou de fête, comprenant un plancher mobile qui, dans la position de service, s'étend obliquement ou par paliers vers le haut et qui se compose d'une partie de plancher avant et d'une partie de plancher arrière, dont l'extrémité avant est reliée par une articulation à l'extrémité arrière de la partie de plancher avant, la partie de plancher arrière étant montée de manière à pouvoir pivoter en même temps que la partie de plancher avant jusqua'à ce que les deux parties de plancher occupent une position hors service sensiblement verticale.

Le brevet américain n° 2.054.960 décrit une installation du type décrit ci-avant, dans laquelle, pour l'amener de la position déployée à la position repliée, on fait pivoter la partie avant dans le sens sinistrorsum de façon à rapprocher sa surface supérieure de la surface supérieure, tandis que la partie arrière est amenée à pivoter dans le sens dextrorsum, l'articulation entre les parties avant et arrière étant abaissée pendant le repliage et la partie arrière pivotant à son extrémité arrière, jusqu'à ce que les deux parties occupent une position sensiblement verticale dans laquelle la face extérieure de la partie avant est appliquée sur la face extérieure de la partie arrière.

L'effort nécessaire pour replier les deux parties de l'installation connue peut être considérable, en particulier lorsque cette installation présente de grandes dimensions et est lourde.

La présente invention vise à remédier à cet inconvénient et a pour objet une installation qui, même lorsqu'elle présente de grandes dimensions et est pesante, nécessite sensiblement moins d'énergie pour la replier ou la déployer en vue de la mettre en position hors-service ou en position de service.

Conformément à la présente invention, l'installation du type décrit dans le premier paragraphe du présént mémoire se caractérise essentiellement en ce que la partie de plancher arrière est montée sur des pivots horizontaux ou un arbre horizontal s'étendant à une certaine distance de ses extrémités et en ce que des moyens de commande sont prévus pour faire pivoter la partie de plancher arrière dans le sens dextrorsum ou sinistrorsum, les moyens de commande et l'articulation entre les parties de plancher avant et arrière étant tels que cette articulation s'élève et que la partie de plancher avant pivote simultanément vers la partie de plancher arrière autour de ladite articulation, tandis que l'extrémité avant de la- partie de plancher avant reste au moins voisine du plancher fixe de la salle, et que la partie de plancher arrière est amenée, par les moyens de commande, à pivoter vers la position sensiblement verticale autour des pivots horizontaux ou de l'arbre horizontal précité jusqu'à une position hors service où la face inférieure de la partie de plancher avant est adjacente à la face inférieure de la partie de plancher arrière, l'articulation précitée s'abaissant et la partie de plancher avant pivotant de manière à s'écarter de la partie de plancher arrière, lorsque les moyens de commande font pivoter la partie de plancher arrière de la position sensiblement verticale, jusqu'à une position de service sensiblement horizontale, dans laquelle les deux parties de plancher s'étendent dans le prolongement l'une de l'autre.

Suivant une particularité de l'invention, l'extrémité avant de la partie de plancher avant est agencée de manière à rester sensiblement en contact avec le plancher fixe de la salle pendant que son extrémité arrière est élevée ou abaissée lors du pivotement dans le sens dextrorsum ou sinistrorsum de la partie de plancher arrière.

Comparée à l'installation connue par le brevet américain 2.054.960, dans l'installation suivant l'invention, l'effort nécessaire pour replier les parties de plancher avant et arrière pour les amener en position sensiblement verticale (c'est-à-dire la position hors service) doit s'exercer uniquement sur la partie de plancher arrière, dont l'arbre horizontal ou les pivots horizontaux se trouvent à une certaine distance des deux extrémités de la partie de plancher arrière. Le pivotement de la partie de plancher arrière autour de cet arbre horizontal ou de ces pivots horizontaux a pour effet soit d'élever ou d'abaisser l'articulation entre les parties de plancher avant et arrière. Ainsi, l'articulation entre les parties avant et arrière de l'installation selon le brevet américain précité se rapproche du sol, lorsqu'on replie cette installation, tandis que dans l'installation selon la présente invention, cette articulation s'éloigne au contraire du sol lors du repliage vers la position hors service.

Pour remettre la tribune selon le brevet américain en position de service, l'articulation entre ses parties avant et arrière s'élève, tandis que, dans l'installation selon la présente invention, cette articulation s'abaisse.

Grâce au fait que, dans l'installation selon la présente invention, le pivotement de la partie de plancher arrière qui entraîne celui de la partie de plancher avant se fait en un point situé entre les extrémités de la partie de plancher arrière (plutôt qu'à l'extrémité de cette partie de plancher arrière articulée à une paroi verticale comme dans le brevet américain en question) l'effort nécessaire pour replier les deux parties de plancher est beaucoup moins important, la partie de plancher arrière constituant, dans l'installation suivant la présente invention, un levier supporté par des pivots horizontaux ou un arbre horizontal de manière à présenter des bras de levier de part et d'autre de ce point de support, le bras postérieur de ce levier constituant un contrepoids qui diminue la force nécessaire pour mettre l'installation en service ou hors service.

D'autres particularités et détails de l'invention ressortiront de la description suivante dans laquelle il est fait référence aux dessins schématiques ci-annexés, dans lesquels:
- les figures 1, 2 et 3 montrent schématiquement, en élévation latérale, une première forme de réalisation purement exemplative d'une installation suivant l'invention;
-les figures 4 et 5 montrent schématiquement un mécanisme d'entraînement des parties de plancher de l'installation;
- la figure 6 est une vue en élévation latéralle montrant l'emploi de ressorts pour maintenir les parties de plancher mobiles en position verticale ou en position horizontale;
- les figures 7 et 8 montrent, respectivement en élévation latérale et en coupe suivant la ligne VIII-VIII de la figure 7, l'emploi de contrepoids fixes et/ou coulissants pour équilibrer les parties de plancher de l'installation suivant l'invention;
- les figures 9 et 12 sont des vues en élévation latérale montrant l'emploi d'une série de contrepoids d'équilibrage de la construction respectivement avant que celle-ci atteigne sa position horizontale et au moment où elle atteint cette position;
-la figure 10 est une vue en plan d'un détail du dispositif montré aux figures 9 et 12, cette figure, de même.que la figure 12 montrant également des verrous de blocage de la partie de plancher arrière en position horizontale;
- la figure 11 est une vue en élévation en regardant dans la direction de la flèche Z à la figure 9;
-la figure 13 est une vue générale en plan de la paroi arrière et de la cave de la salle;
- la figure 14 est une vue en plan montrant schématiquement la structure des parties de plancher arrière et avant de l'installation suivant l'invention;
-les figures 15 et 16 montrent l'emploi de contrepoids hydrauliques dans une installation suivant l'invention;
- la figure 17 montre, en élévation latérale, une seconde forme de réalisation purement exemplative d'une installation suivant l'invention, en position horizontale, verticale et intermédiare;
- les figures 18, 19 et 20 montrent schématiquement, en élévation latérale, d'autres formes de réalisation purement exemplatives de l'installation, en position horizontale et verticale, installées dans des salles diverses;
- la figure 21 montre un cylindre hydraulique à crémaillère;
- les figures 22 et 23 montrent, en élévation latérale et en coupe transversale, un cylindre hydraulique à piston rotatif;
- la figure 24 montre, en élévation latérale, un moyen à la fois mécanique et hydraulique servant à écarter les deux parties de plancher de l'installation.
-la figure 25 montre, en élévation latérale, un autre moyen mécanique à écarter les deux parties de plancher de l'installation.

Dans ces différentes figures, les mêmes notations de référence désignent des éléments identiques.

Aux figures 1 à 3, la notgtion de référence 1. désigne le plafond d'une salle, munie d'unplan- cher horizontal fixe 2. A l'arriére de la salle peut être prévue une fosse ou cave 3 délimitée par les parois latérales (non montrées) de la salle, par la paroi verticale arrière 4 de la salle et par un plancher fixe 5.

Dans cette salle est montée une installation comprenant, en ordre essentiel, un plancher mobile désigné par la notation de référence 6, ce plancher présentant une surface supérieure 7 inclinée ou éventuellement munie de paliers, de telle sorte qu'il présente une épaisseur ou hauteur minimale à l'avant de la salle et une épaisseur ou hauteur maximale à l'arrière de la salle (c'est-à-dire au voisinage de sa paroi verticale 4).

Le plancher mobile 6 se compose de deux parties de plancher 8 et 9, à savoir une partie de plancher arrière 8 et une partie de plancher avant 9, ces parties de plancher étant articulées l'une à l'autre autour d'un arbre transversal horizontal ou de charnières 10, tandis que la partie de plancher arrière 8 est supportée par un . arbre de rotation horizontal ou des pivots 11 portés par des supports 12.

Sur chacune des parties de plancher 8 et 9 sont fixées à demeure des rangées de sièges (chaises ou fauteuils) schématisées en 13. La dernière rangée de sièges peut être fixée directement à la paroi verticale arrière 4 de la salle.

A la figure 1, les deux parties de plancher mobiles 8 et 9 prennent appui sur le plancher fixe 2 de la salle et occupent donc une position horizontale dont laquelle la salle peut servir de salle de théâtre, de spectacle ou de cinéma.

Lorsqu'on désire transformer la salle de théâtre en une salle de sport ou de gymnastique, une salle de banquet ou une salle de danse, on fait pivoter, à l'aide de moyens qui seront décrits plus loin, la partie de plancher arrière 8 autour de l'arbre de rotation ou autour des pivots 11 dans le sens sinistrorsum (flèche X), de telle sorte que la partie de plancher avant 9, articulée à la partie de plancher arrière 8 autour de l'arbre transversal 10 ou des charnières 10, est soulevée à son extrémité postérieure 14, tandis que son extrémité antérieure 15 glisse sur le plancher fixe 2 dans la direction de la flèche Y.

Ainsi, les deux parties de plancher mobiles 8 et 9 viennent occuper une position intermédiaire illustrée à la figure 2, dans laquelle on voit que l'extrémité postérieure 16 de la partie de plancher arrière 8 commence à s'enforcer dans la cave ou fosse 3.

A la fin du mouvement de la partie de plancher arrière 8 dans le sens de la flèche X, cette partie de plancher arrière 8, de même que la partie de plancher avant 9 occupent la position sensiblement verticale illustrée à la figure 3. A ce moment, le plancher fixe 2 de la salle est entièrement dégagé et la salle peut servir, par exemple, de salle de sport ou de gymnastique.

Afin de pouvoir séparer la salle de l'installation se trouvant dans sa position verticale, des parois (non figurées) peuvent être glissées ou roulées dans une rainure 62 qui se trouve dans le plancher fixe 2 de la salle.

Pour retransformer la salle de sport ou de gymnastique en une salle de spectacle, on fait pivoter, à l'aide de moyens qui seront décrits plus loin, la partie de plancher arrière 8, dans le sens dextrorsum (c'est-à-dire dans le sens inverse de celui indiqué par la flèche X),_ jusqu'à ce que les parties de plancher 8 et 9 occupent la position horizontale montrée à la figure 1.

Des moyens servant à amener les parties de plancher 8 et 9 de la position sensiblement verticale à la position horizontale, et vice versa, sont représentés à la figure 17.

La figure 14 montre, à titre d'exemple, la structure des parties de plancher arrière 8 et avant 9. Comme le montre cette figure, ces parties de plancher comportent des poutres longitudinales ou longerons 27 qui peuvent être en bois ou en métal et sont reliés entre eux par des entretoises ou traverses 40. Pour empêcher une déformation des parties de plancher, on prévoit des croisillons de renforcement 41. Sur l'ensemble formé par les poutres longitudinales ou longerons 27, les entretoises ou traverses 40 et les croisillons de renforcement 41, est fixé un plancher continu.

Il est évident que la structure des parties de plancher mobiles peut être différente de celle illustrée à la figure 14. Ainsi, les poutres longitudinales ou longerons 27 peuvent être constituées de cadres métalliques reliés entre eux par des entretoises métalliques. Des profils, en forme de Z, fixés sur les parties de longeron 52 et 49 peuvent former support de plancher et parterre de gradins.

Des butoirs en caoutchouc (non figurés), présentant une grande surface d'appui et en nombre suffisant, peuvent être prévus à la base de chaque partie 49 et 52 de longeron, afin d'une part de garantir une bonne assise au plancher fixe 2, et d'autre part de jouer le rôle d'amortisseur lors de la rencontre des deux parties 49 et 52 de longeron, soit avec le plancher fixe 2, soit l'une avec l'autre.

Chaque partie de longerons arrière 49 est équipée d'un vérin hydraulique à double effet 54. Lors du déploiement de l'installation, c'est-à-dire du basculement de la partie de plancher arrière 8 depuis la position verticale jusqu'à la position horizontale, les vérins hydrauliques à double effet 54 exercent une force sur les parties de longeron arrières 49 en porte à faux, de manière à faire pivoter la partie de plancher arrière 8. L'extrémité postérieure 16 de la partie de plancher arrière 8 se lève et sort ainsi de la fosse 3, qui est prévue le cas échéant.

Les articulations 55 des tiges 56 des vérins hydrauliques à double effet 54 se trouvent à arrière de la partie de longeron arrière 49, tandis que les articulations 57 à la base des cylindres 58 des vérins 54 sont supportées par des paliers 59 fixés au mur de la fosse 3, ou fixés sur le plancher fixe 2 le cas échéant.

L'équipement de commande (non figuré) se compose d'un moteur électrique, d'une pompe, d'un réservoir muni d'un filtre, de vérins hydrauliques, d'un liquide peu inflammable et d'organes de commande, de sûreté et de réglage tels que, par exemple, distributeur de courant, soupapes de sûreté, valves à double pilotage, régulateurs de courant et soupapes de réglage de pression.

D'autres moyens servant à amener les parties de plancher 8 et 9 de la position sensiblement verticale à la position horizontale, et vice-versa, sont représentés aux figures 4 et 5. Ils comprennent un moteur électrique 17, dont l'arbre à vis sans fin 18 engrène avec une roue 19 portée par un arbre 20 qui porte ègalement un pignon 21 engrenant lui-même avec une roue dentée 22 calée sur l'arbre de rotation 11. Le moteur électrique 17 peut être porté par un support 23 prenant appui sur la plancher 5 de la cave 3.

Il est essentiel que la vitesse du moteur électrique 17 qui est avantageusement muni d'un réducteur (non représenté) puisse être réduite lorsque les parties de plancher 8 et 9 approchent de leurs positions verticale ou horizontale. A cette fin, le moteur électrique peut être pourvu d'un rhéostat ou de tout autre dispositif connu permettant de ralentir progressivement la vitesse de rotation de l'arbre 11 jusqu'à son arrêt.

Pour le basculement de la partie de plancher arrière 8 depuis la position horizontale, on peut également employer des cylindres hydrauliques à crémaillère 63 (Fig. 21), montés dans une chambre 64 et munis d'une crémaillère 65, engrenant avec un pignon denté 66, également monté dans cette chambre 64. Le pignon denté 66 est connecté aux pivots ou à l'arbre de rotation horizontal 11, tandis que la chambre 64 est fixée soit sur la partie de longeron arrière 49, soit sur le plancher fixe 2, soit sur des supports.

Pour le même basculement on peut ègalement employer des cylindres hydrauliques à piston rotatif (fig. 22 et 23) ou un moteur hydraulique.

La figure 17 montre que dès le début du mouvement de déploiement un câble d'acier 48 de section appropriée, équipant chaque partie de longeron arrière 49 individuellement, exerce une traction via deux poulies de renvoi 50 sur un petit levier 51 fixé sur chaque partie de longeron avant 52, qui a pour but d'accélérer le mouvement de la partie de plancher avant 9, donc d'écarter les parties de plancher 8 et 9 afin de pourvoir à la sécurité de fonctionnement du mécanisme.

Lors de ce mouvement, l'articulation centrale au moyen de l'arbre transversal 10 ou des charnières 10, permet, au tiers environ du déploiement, à la partie de plancher avant 9 de se poser sur des roues 53 prévues sur les parties de longerons avant 52 et de continuer ainsi se trajectoire sur le plancher fixe 2. Les câbles 48 se détendent et permettent à l'installation de poursuivre librement son mouvement sur le plancher fixe 2.

A côté de ce moyen mécanique pour écarter les parties de plancher 8 et 9, on peut prévoir d'autres moyens mécaniques, électriques, hydrauliques et pneumatiques.

Un système (Fig. 24), qui est à la fois mécanique et hydraulique, pour accélerer le mouvement de la partie du plancher avant 9, donc pour écarter les parties de plancher 8 et 9 l'une de l'autre, consiste dans le fait qu'un vérin hydraulique 90, est monté sur chaque partie de longeron arrière 49. La tige 91 du vérin hydraulique 90 exerce une traction sur un câble d'acier 92. Cette traction agit via une poulie 93 sur un levier 94 de la partie de longeron avant 52. Au moment où la course de la tige 91 est terminée, la partie du plancher avant 9 se pose sur ses roues 53 et peut continuer librement sa trajectoire sur le plancher fixe 2.

Un autre système mécanique pour écarter les deux parties de plancher de l'installation (fig. 25) consiste dans le fait de monter des supports 105, par exemple en forme de cornière ou de T, sur le plancher fixe 2 et/ou sur le mur 60 de la fosse 3, pour attacher des câbles d'acier 106.

En passant par une poulie 107 le câble d'acier 106 est lié à un levier 108 de la partie de longeron avant 52.

Les supports 105 sont montés de telle façon que, quand l'installation se trouve dans la position sensiblement verticale, les câbles 106 sont à peu près parallèles à la partie inférieure (celle qui viendra se poser sur le plancher fixe 2) des parties de longerons arrières 49. Dès le début du mouvement de déploiement, le câble d'acier 106 exerce une traction sur le levier 108, jusqu'au moment où les parties de plancher 8 et 9 sont tellement écartées que la partie du plancher avant 9 peut se poser sur ses roues 53 et peut continuer librement sa trajectoire sur le plancher fixe 2. Ce moyen est également utilisable dans le cas où il n'y a pas de fosse ou cave 3. Cette manoeuvre de traction se produit évidemment en même temps sur toutes les parties de longerons 49 et 52.

Pour maintenir les parties de plancher 8 et 9 soit en position verticale (fig. 3), soit en position horizontale (fig. 1 ), on peut prévoir dans l'installation suivant l'invention des verrous et/ou des contrepoids qui, le cas échéant, sont agencés de manière à maintenir les parties de plancher 8 et 9 sensiblement en équilibre quelles que soient leurs positions relatives.

La figure 6 montre l'emploi de ressorts de divers types agissant sur la partie de plancher arrière 8. Un ressort ou plusieurs ressorts 24 agissant par traction peuvent être fixés, d'une part, au voisinage de l'extrémité postérieure 16 de la partie de plancher arrière 8 et, d'autre part, à un des supports 12 de l'arbre de rotation horizontal ou des pivots 11. En plus des ressorts 24 ou à la place de ceux-ci, on peut prévoir des ressorts 25 agissant par pression, ces ressorts étant logés dans une cavité 26 du plancher fixe 2 de la salle et étant assujettis, d'une part, à la partie de plancher arrière 8 et d'autre part, au fond de la cavité 26. Au lieu de ressorts agissant par traction ou par pression, on peut aussi utiliser, dans le cadre de l'invention, des dispositifs tels que des ressorts agissant par torsion. Au lieu des ressorts 24 et/ou 25, on peut prévoir des dispositifs agissant de manière analogue, tels que vérins hydrauliques, dashpots et analogues.

L'installation suivant l'invention peut comporter des contrepoids. Comme le montrent les figures 7 et 8, on peut prévoir sur certaines poutres longitudinales ou longerons 27 de la partie de plancher arrière 8 des contrepoids fixes 28, ainsi que des contrepoids mobiles 29.

Les supports 12 sont construits, le cas échéant de telle façon que les parties de longeron arrières 49, éventuellement pourvues de contrepoids, puissent basculer librement.

Les contrepoids mobiles 29 peuvent être guidés le long d'un rail 61, de manière à se déplacer d'une position extrême à l'autre pendant la basculement de la partie de plancher arrière 8.

Un autre système de contrepoids utilisable dans le cadre de la présente invention est illustré aux figures 9, 10, 11 et 12 qui montrent également des dispositifs de-verrouillage ou de blocage. de la partie de plancher arrière 8 en position verticale ou en position horizontale.

Comme on le voit aux figures 9 et 10, les parties de longeron arrières 49 de la partie de plancher arrière 8 présentent chacune un appendice 30 qui vient se loger, au cours du basculement de la partie de plancher arrière 8 de la position verticale vers la position horizontale, en dessous d'une petite plateforme 31 capable de se déplacer suivant un mouvement vertical le long de rails verticaux 32 dans une cage 33. Dans cette cage 33, des contrepoids 35 sont suspendus librement à des câbles 34. Aux figures 9, 11 et 12, on a représenté, à titre d'exemples, six contrepoids 35, dont les dimensions et par conséquent les poids diminuent de haut en bas.

Dans la position verticale de la partie de plancher arrière 8, la plateforme 31 occupe sa position de repos inférieure et, dans ce cas, les divers contrepoids 35 sont suspendus librement à leurs câbles 34 sans être en contact l'un avec l'autre, ni avec la plateforme 31. Lorsque la partie de plancher arrière 8 est amenée de sa position verticale vers sa position horizontale, les appendices 30 viennent en contact avec la face inférieure des plateformes correspondantes 31 et provoquent un soulèvement de celles-ci, de telle sorte que chaque plateforme 31 vient en contact avec le contrepoids inférieur 35, puis à mesure que la plateforme 31 s'élève dans la cage 33, les contrepoids 35 viennent en contact l'un avec l'autre. Ainsi, les contrepoids 35 agissent l'un après l'autre sur l'appendice 30 des parties de longeron arrières 49, de manière à amortir le pivotement de la partie de plancher arrière 8. Au moment où cette partie de plancher arrière 8 est dans la position horizontale (voir figure 12), la plateforme 31 occupe sa position supérieure et supporte tous les contrepoids 35 en contact l'un avec l'autre.

Pour bloquer la partie de plancher arrière 8 en position verticale ou horizontale, on prévoit, dans une forme de réalisation exemplative de l'invention, des verrous 36, un verrou étant, de préférence, prévu, pour chaque partie de longeron arrière 49 de la partie de plancher arrière 8.

Les verrous 36 sont fixés par des attaches 47 à une tige de guidage commune 37, grâce à laquelle on peut faire coulisser simultanément les verrous 36 sur un rail 38, par exemple en forme de U.

Le rail 38 est interrompu à l'endroit d'évidements 39 ménagés dans la paroi verticale arrière 4 de la cave 3 et de la salle, en manière, telle que, lorsque les parties de longeron arrières 49 de la partie de plancher arrière 8 sont déverrouillées, ces parties de longeron arrières peuvent librement pivoter. La tige de guidage commune 37 est évidemment montée en dehors du trajet des parties de longeron arrières 49 de la partie de plancher arrière 8.

Dès que les parties de longeron arrières 49 ont atteint la position verticale extrême, on fait glisser les verrous 36 en regard des évidements 39 du rail 38, de sorte que toutes les parties de longeron arrières sont verrouillées.

Les figures 15 et 16 montrent un système d'équilibrage par contrepoids hydrauliques de la partie de plancher arrière 8 et de toute l'installation.

Comme on le voit sur ces figures 15 et 16, on prévoit de part et d'autre des parties de longeron arrières 49 et au voisinage de chacune de leurs extrémités, une paire de récipients 42 et 43 qui sont fixés aux parties de longeron arrières 49, de chaque côte de l'arbre de rotation.

Les récipients 42 et 43 sont reliés entre eux par un tuyau 44 dans lequel est montée une pompe 45. Un fluide (liquide ou solide pulvérulent) est contenu dans chaque ensemble constitué par les récipients 42, 43, les tuyaux 44 et les pompes 45.

Dans la position horizontale de la partie de plancher arrière 8 montrée à la figure 15, cette partie de plancher est en équilibre (compte tenu du poids de la partie de plancher avant 9) lorsque les récipients 42 sont remplis de fluide.

Pour passer de la position horizontale, illustrée à la figure 15, à la position verticale, illustrée à la figure 16, le contenu des récipients 42 est amené par les tuyaux 44 et les pompes 45 dans les récipients 43. Des conduites 46 assurent une circulation d'air entre les récipients 42 et 43.

Dans la position verticale représentée à la figure 16, la partie de plancher arrière 8 est équilibrée (compte tenu du poids de la partie de plancher avant 9), lorsque tout le fluide contenu dans les récipients 42 a été pompé par les pompes 45 dans les récipients 43.

Pour passer, sans perte d'équilibre, de la position verticale (figure 16) à la position horizontale (figure 15), le fluide est pompé progressivement des récipients 43 dans les récipients 42.

Les contrepoids hydrauliques décrits ci-dessus offrent conjointement avec les verrous 36 décrits plus haut, une sécurité accrue lors du fonctionnement de l'installation suivant l'invention.

En effet, lorsqu'une des positions extrêmes de la partie de plancher arrière 8 est atteinte, le fluide peut être repompé dans les récipients 42 et 43. Ainsi, par exemple, dans la position horizontale extrême de la partie de plancher arrière 8, le fluide (qui_ peut être par exemple constitué par de l'eau ou par une poudre sèche) peut être pompé dans les récipients 43, de telle sorte que la partie de plancher arrière 8 et la partie de plancher avant 9 qui y est articulée, prennent appui de mainière très stable sur le plancher 2 de la salle. Par contre, dans la position verticale extrême de la partie de plancher arrière 8, le fluide peut être pompé dans les récipients 42, en sorte que le centre de gravité de l'installation se trouve dans la cave 3, le cas échéant. Dans ces conditions, l'installation ne risque pas de basculer, même sans verrouillage.

Lorsqu'on a fait usage du système de sécurité accrue décrit dans la paragraphe précédent, il faudra évidemment, lorsqu'on désire effectuer une manoeuvre de basculement, ramener d'abord le fluide dans les autres récipients 42 ou 43.

Il est évident que l'on peut utiliser, le cas échéant, la variation de l'énergie développée par le moteur électrique 17 agissant sur l'arbre de rotation 11, pour mettre les pompes 45 en marche ou pour les arrêter.

Les impulsions de mise en marche ou d'arrêt des pompes 45 peuvent aussi être fournies par un faisceau lumineux et des cellules photoélec- triques. A cet égard, on peut, le cas échéant, faire usage des petits mouvements du moteur électrique 17. Même si ce moteur est fermement ancré, le mouvement subi par le moteur au moment où il agit sur l'arbre de rotation, peut créer les impulsions par faisceau lumineux et cellule photoélectrique, nécessaires pour la mise en marche ou l'arrêt de la ou des pompes 45.

Une condition nécessaire pour un bon fonctionnement des contrepoids hydrauliques réside dans le fait que le temps nécessaire pour que l'installation passe d'une position extrême à l'autre, durera plus longtemps que la durée pendant laquelle le fluide est pompé d'une série de récipients 42 ou 43 à l'autre série de récipients 43 ou 42.

Il est évident que l'invention n'est pas limitée aux détails décrits plus haut et que de nombreuses modifications peuvent être apportées à ces détails sans sortir du cadre de l'invention.

L'installation suivant l'invention présente de nombreux avantages, dont quelques-uns sont cités à titre non limitatif ci-après:
1. L'installation suivant l'invention ne nécessite pas de locaux spéciaux pour l'entreposage des parties de plancher et des sièges qu'elles portent, si ce n'est la petite fosse éventuellement prévue à l'arrière de la salle.
2. Grâce à l'installation suivant l'invention, la salle peut être très rapidement adaptée à la fonction désirée: salle de théâtre ou de cinéma ou salle de sport ou de banquet.
3. On ne doit disposer que d'une seule salle polyvalente munie d'un seul système de chauffage, de ventilation et d'éclairage.
4. L'installation est muni d'un système de freinage qui agit automatiquement en_ cas de vitesse anormale en sorte que, même en cas d'un défaut éventuel, l'installation peut encore atteindre une position extrême avec une vitesse acceptable, sans créer un effet de choc violent.
5. Dans le cadre de l'invention, les pompes 45 du système de contrepoids hydrauliques peuvent être mises en marche et arrêtées par un quelconque système de programmation.

## Revendications

1. Installation pour transformer à volonté une salle à plancher fixe en une salle de sport ou de gymnastique ou en une salle de théâtre ou de fête, comprenant un plancher mobile (6) qui, dans la position de service, s'étend obliquement ou par paliers vers le haut et qui se compose d'une partie de plancher avant (9) et d'une partie de plancher arrière (8), dont l'extrémité avant est reliée par une articulation à l'extrémité arrière (14) de la partie de plancher avant (9), la partie de plancher arrière (8) étant montée de manière à pouvoir pivoter en même temps que la partie de plancher avant (9) jusqu'à ce que les deux parties de plancher occupent une position hors service sensiblement verticale, caractérisée en ce que la partie de plancher arrière (8) est montée sur des pivots horizontaux ou un arbre horizontal (11) s'étendant à une certaine distance de ses extrémités (16) et en ce que des moyens de commande sont prévus pour faire pivoter la partie de plancher arrière (8) dans le sens dextrorsum ou sinistrorsum, les moyens de commande et l'articulation entre les parties de plancher avant (9) et arrière (8) étant tels que cette articulation s'élève et que la partie de plancher avant (9) pivote simultanément vers la partie de plancher arrière (8) autour de ladite articulation, tandis que l'extrémité avant (15) de la partie de plancher avant (9) reste au moins voisine du plancher fixe (2) de la salle, et que la partie de plancher arrière (8) est amenée, par les moyens de commande, à pivoter vers la position sensiblement verticale autour des pivots horizontaux ou de l'arbre horizontal (11) précité jusqu'à une position hors service où la face inférieure de la partie de plancher avant (9) est adjacent à la face inférieure de la partie de plancher arrière (8), l'articulation précitée s'abaissant et la partie de plancher avant (9) pivotant de manière à s'écarter de la partie de plancher arrière (8) lorsque les moyens de commande font pivoter la partie de plancher arrière (8) de la position sensiblement verticale jusqu'à une position de service sensiblement horizontale, dans laquelle les deux parties de plancher (8, 9) s'étendent dans le prolongement l'une de l'autre.

2. Installation suivant la revendication 1, caractérisée en ce qu'elle comporte des moyens pour maintenir les parties de plancher en position de service ou en position hors service.

3. Installation suivant l'une ou l'autre des revendications précédentes, caractérisée en ce que l'extrémité avant (15) de la partie de plancher avant (9) est agencée de manière à rester sensiblement en contact avec le plancher fixe (2) de la salle pendant que son extrémité arrière (14) est élevée ou abaissée lors du pivotement dans le sens dextrorsum ou sinistrorsum de la partie de plancher arrière (8).

4. Installation suivant la revendication 1, caractérisée en ce que les pivots horizontaux ou l'arbre horizontal (11) sont établis au voisinage du plancher fixe (2) de la salle à une certaine distance des extrémités (16) de la partie de plancher arrière (8), de telle sorte que cette partie de plancher arrière (8) prenne appui, dans sa position de service, sur la majeure partie de sa longueur, sur ledit plancher fixe (2) de la salle et que la partie de plancher avant (9) prenne entièrement appui sur ledit plancher fixe (2) de la salle dans sa position de service.

## Patentansprüche

1. Vorrichtung zur beliebigen Umwandlung eines Saales mit einem festen Fussboden in eine Sport- oder Turnhalle oder in einen Theater- oder Festsaal, die einen verstellbaren Boden (b) begreift, welcher sich in Dienststellung schräg oder stufenweise nach oben erstreckt und aus einem vorderen Bodenteil (9) und einem hinteren Bodenteil besteht, dessen Vorderrand mit dem Hinterrand (14) des vorderen Bodenteils (9) gelenkig verbunden ist, wobei der hintere Bodenteil (8) geschwenkt werden kann bis beide Bodenteile eine im wesentlichen senkrechte Ausserbetriebstellung einnehmen, dadurch gekennzeichnet, dass der hintere Bodenteil (8) an waagerechten Drehzapfen oder an einer waagerechten Drehachse (11) befestigt ist, welche sich in einem gewissen Abstand von seinen Rändern (16) erstrecken und dass eine Antriebsvorrichtung vorgesehen ist, um den hinteren Bodenteil (8) im oder entgegengesetzt dem Uhrzeigersinn zu schwenken, wobei die Antriebsvorrichtung und die Drehbefestigung zwischen dem vorderen Bodenteil (9) und dem hinteren Bodenteil (8) dergestalt vorgesehen sind, dass die Drehbefestigung in die Höhe geht und der vordere Bodenteil (9) gleichzeitig um diese Drehbefestigung in Richtung des hinteren Bodenteils

(8) schwenkt, während der Vorderrand (15) des vorderen Bodenteils (9) in der Nähe des festen Saalbodens (2) verbleibt und der hintere Bodenteil (9) durch die Antriebsvorrichtung um die waagerechten Drehzapfen oder die waagerechte Drehachse (11) in eine im wesentlichen senkrechte Stellung (Ausserbetriebstellung) geschwenkt wird, in welcher die Unterseite des vorderen Bodenteils (9) der Unterseite des hinteren Bodenteils (8) gegenüber liegt, oder die Drehbefestigung isch nach unten bewegt und der vordere Bodenteil (9) von dem hinteren Bodenteil (8) weggeschwenkt wird, wenn die Antriebsvorrichtung den hinteren Bodenteil (8) aus der im wesentlichen senkrechten Stellung in die im wesentlichen waagerechte Dienststellung, in welcher die beiden Bodenteile (8, 9) in demselben Plan nebeneinander liegen, schwenkt.

2. Vorrichtung nach Anspruch 1, dadurch gekennzeichnet, dass dieselbe Mittel zum Fixieren der Bodenteile in Dienst- oder Ausserbetriebsstellung begreift.

3. Vorrichtung nach einem der vorhergehenden Ansprüche, dadurch gekennzeichnet, dass der Vorderrand (15) des vorderen Bodenteils (9) im wesentlichen in Kontakt mit dem festen Saalboden (2) verbleibt, wenn dessen Hinterrand (14) sich während der Schwenkung im oder entgegen dem Uhrzeigersinn des hinteren Bodenteils (8) nach oben oder nach unten bewegt.

4. Vorrichtung nach Anspruch 1, dadurch gekennzeichnet, dass die waagerechten Drehzapfen oder die waagerechte Drehachse (11) in der Nähe des festen Saalbodens (2) in einer gewissen Entfernung der Ränder (16) des hinteren Bodenteils (8) vorgesehen sind, so dass dieser Teil des hinteren Bodenteils (8) sich in der Dienststellung mit dem grössten Teil seiner Länge auf den festen Saalboden (2) aufstützt und der vordere Bodenteil (9) in Dienststellung ganz auf dem festen Saalboden (2) aufliegt.

## Claims

1. System for converting at will a hall having a fixed floor into a sport or gymnastic hall or into a theatre or entertainment hall, comprising a movable floor which, in the use position, extends slantwise or by steps in the upward direction and which comprises a front floor part (9) and a back floor part (8), the front edge of which is linked to the back end (14) of the front floor part (9), the back floor part (8) being mounted so as to be able to pivot together with the front floor part (9) until the two floor parts reach a non-use substantially vertical position, characterized in that the back floor part (8) is carried by horizontal pivots or by a horizontal shaft (11) extending at some distance from its ends (16) and operating means are provided for causing the back floor part (8) to pivot clockwise or couterclockwise, the operating means and the link between the front (9) and back (8) floor parts being such that said link raises and the front floor part (9) pivots simultaneously toward the back floor part (8) around said link, whereas the front end (15) of the front floor part (9) remains at least in the vicinity of the fixed floor (2) of the hall and the back floor part (8) is caused to pivot, under the influence of the operating means, toward the substantially vertical position around the horizontal pivots or the horizontal shaft (11) until it reaches a non use position, wherein the lower face of the front floor part (9) is adjacent to the lower face of the back floor part (8), said link going down and the front floor part (9) pivoting so as to move away from the back floor part (8) when the operating means cause the back floor part (8) to pivot from the substantially vertical position to a substantially horizontal use position, in which both floor parts (8, 9) extend in prolongation of each other.

2. System according to claim 1, characterized in that it comprises means for maintaining the floor parts in the use position or in the non use position.

3. System according to claim 1 or 2, characterized in that the front end (15) of the front floor part (9) is arranged so as to remain substantially in contact with the fixed floor (2) of the hall, during the raising or going down of its back end (14) when the back floor part (8) is pivoted clockwise or counter-clockwise.

4. System according to claim 1, characterized in that the horizontal pivots or the horizontal shaft (11) are positioned near the fixed floor (2) of the hall at some distance from the ends (16) of the back floor part (8), so that, in the use position, said back floor part bears, on the major part of its length, on said fixed floor (2) of the hall and that the front floor part (9) entirely bears on said fixed floor (2) of the hall in its use position.
